# EUROPÄISCHE PATENTANMELDUNG

(11) **EP 0 719 710 A2**
(43) Veröffentlichungstag der Anmeldung: **03.07.1996**
(21) Anmeldenummer: 95120570.7
(22) Anmeldetag: 27.12.1995
(51) Int. Cl.: B65D 23/00

(54) **Halteelement für eine Faltflasche**

(30) Priorität: 29.12.1994 DE 4447137
(71) Anmelder: ZELLER PLASTIK GmbH, D-56851 Zell (DE)
(72) Erfinder: Heyn, Klaus, c/o Zeller Plastik GmbH, D-56851 Zell (DE)
(74) Vertreter: VOSSIUS & PARTNER

(57) **Zusammenfassung**

Es wird ein Halteelement für eine Faltflasche zur Verfügung gestellt. Das Halteelement ist auf das Oberteil einer Faltflasche aufsetzbar und weist mindestens einen Vorsprung auf, der in mindestens eine Nase am unteren Ende der Faltflasche einrastbar ist. Das Halteelement kann ein- oder mehrfarbig ausgebildet sein und eine Beschriftung aufweisen. Das Halteelement hält eine axial zusammengedrückte Faltflasche kleinvolumig zusammen. Es gestattet auch ein Wiederentriegeln zum Befüllen der Flasche. Zur Einsparung von Teilen kann das Halteelement auch Bestandteil eines Flaschenverschlusses sein.

## Beschreibung

Die Erfindung betrifft ein Halteelement für eine Faltflasche. Faltflaschen lassen sich nach dem Entleeren in Richtung ihrer Längsachse zusammendrücken und erleichtern somit den Transport in entleertem Zustand.

Aus der US-5 240 130 ist bereits eine zusammendrückbare Flasche bekannt, die einen Behälter aufweist, der das untere Ende der Flasche umfaßt. Die Flasche ist mit einer faltbaren Wand ausgebildet, die zusammengedrückt werden kann, so daß die axiale Länge der Flasche verkürzt und das Volumen verringert wird. Der Behälter weist einen elastischen Rand auf, der nach dem Zusammendrücken der Flasche über deren oberen Rand schnappt und unter Vorspannung radial nach innen gleitet. Auf diese Weise wird nach der Entleerung die Flasche durch den Behälter zusammengedrückt gehalten. In einer besonderen Ausführungsform sind am oberen Teil des Behälters mindestens zwei Verschlußarme gelenkig und unter Spannung angeordnet. Nach dem Zusammendrücken der Flasche schnappen diese Arme über deren Oberteil und halten sie im zusammengedrückten Zustand.

Diese bekannte Flasche hat den Nachteil, daß ein zusätzlicher Behälter erforderlich ist, der die Abfallmenge erhöht. Die Herstellung der Halteeinrichtungen am oberen Rand des Behälters ist sehr aufwendig. Außerdem läßt sich diese Flasche dann nicht mehr entfalten.
Demgegenüber liegt der Erfindung die Aufgabe zugrunde, ein Halteelement für eine Faltflasche zur Verfügung zu stellen, das einfach herstellbar ist und nur einen geringen zusätzlichen Materialeinsatz erfordert, sowie eine Entriegelbarkeit und Wiederbefüllung der Flasche zuläßt.
Bei der Lösung geht die Erfindung von folgenden Grundgedanken aus.

Das Halteelement ist auf das Oberteil, bzw. den Flaschenhals einer Faltflasche aufsetzbar und umgibt mit mindestens einer Wand mindestens teilweise das Oberteil der Faltflasche. An der Innenseite jeder Halteelementwand ist mindestens ein Vorsprung vorgesehen, der in eine zugehörige Nase am unteren Ende der Faltflasche einrastbar ist. Im entleerten Zustand wird die Faltflasche dann im völlig zusammengedrückten Zustand gehalten, wobei ein platzsparender Transport des Leerguts ermöglicht wird.

Der Vorteil der Erfindung liegt in einer einfachen und zuverlässigen Handhabung und der Austauschbarkeit des Halteelements, wenn z.B. eine Flasche defekt ist. Vorteilhafterweise läßt sich das Halteelement nach dem Transport der Flasche im zusammengedrückten Zustand vom Hersteller zum Befüller vor dem Befüllen durch Druck auf das Halteelement leicht öffnen, wonach sich die Faltflasche selbsttätig entfaltet und befüllt werden kann.

Im folgenden wird die Erfindung anhand der Zeichnungen näher erläutert. Es zeigen:
- Fig. 1: einen Querschnitt durch eine gebrauchsfertige gefüllte Faltflasche mit einer erfindungsgemäßen Ausführungsform des Halteelements als Bestandteil eines Flaschenverschlusses,
- Fig. 2a: einen Querschnitt durch eine erfindungsgemäße Ausführungsform des Halteelements als separates Teil mit einer Faltflasche im vollständig zusammengedrückten Zustand,
- Fig. 2b: eine Draufsicht auf die erfindungsgemäße Ausführungsform gemäß Fig. 2a,
- Fig. 3a: einen vergrößerten Ausschnitt des Halteelements auf der Faltflasche in Fig. 2a,
- Fig. 3b: eine Draufsicht auf den Ausschnitt gemäß Fig. 3a,
- Fig. 4a: einen Querschnitt durch das Halteelement gemäß Fig. 2a ohne Faltflasche,
- Fig. 4b: eine Draufsicht auf das Halteelement gemäß Fig. 4a, und
- Fig. 4c: eine Seitenansicht des Halteelemts gemäß Figuren 4a und 4b mit einer Beschriftung.

Fig. 1 zeigt eine erfindungsgemäße Ausführungsform des Halteelements 1 als Bestandteil eines Flaschenverschlusses 6. Das Halteelement weist an seinem offenen Ende, am Ende der Wand 1a Vorsprünge 3 auf. Das Unterteil 2d der Faltflasche weist an seinem Rand Nasen 2c auf, die im völlig zusammengedrückten Zustand in Aussparungen (siehe Fig. 3a) der Vorsprünge 3 einschnappen. Auf diese Weise wird eine besonders stabile Haltung im zusammengedrückten Zustand, z.B. beim Transport des Leerguts ermöglicht. Vorzugsweise sind die Vorsprünge 3 starr mit der Wand 1a verbunden. Die Wand 1a umgibt das Oberteil 2a der Faltflasche 2 mindestens teilweise.

Fig. 2a zeigt eine erfindungsgemäße Ausführungsform, wobei das Halteteil 1 separat ausgebildet ist. Das Halteteil 1 ist in eine Nut 5 am Flaschenhals (2e) eingeschnappt und hält mit den Vorsprüngen 3 die am Unterteil 2d in die Nase 2c eingerastet sind, die Faltflasche 2 im völlig zusammengedrückten Zustand.

In Fig. 2b ist eine Draufsicht auf die Ausführungsform gemäß Fig. 2a dargestellt. In dieser Ausführungsform wird die Faltflasche 2 nur an zwei Seiten von dem Halteelement 1 gehalten. Das Halteelement kann an den jeweiligen Querschnitt einer Flasche (quadratisch, rechteckig, rund, sechseckig, achteckig) angepaßt werden. Dabei genügt es, zwei diagonal gegenüberliegende Nasen 2c bzw. Aussparungen 3a anzuordnen. Es ist jedoch möglich, die Faltflasche an mehreren Stellen zu halten.

Fig. 3a zeigt einen vergrößerten Ausschnitt der linken Oberkante des Halteelements 1 in den Figuren 2a und 2b mit einer in eine Aussparung 3a des Vorsprungs 3 eingerasteten Nase 2c am Unterteil 2d der Faltflasche, und in Fig. 3b wird der vergrößerte Ausschnitt gemaß Fig. 3a in der Draufsicht und teilweise aufgeschnitten dargestellt. Das Einschnappen der Nase 2c in die Aussparung 3a erfolgt, nachdem die Falten 2b völlig zusammengedrückt wurden, wobei die Schräge 3c der Vorsprünge 3 ein leichtes Abgleiten der Falten 2b in Richtung des Zusammendrückens gewährleistet. Das Öffnen der Faltflasche aus dem zusammengedrückten Zustand erfolgt durch seitlichen Druck auf die Schräge 3c, wodurch das Halteelement nach außen gedrückt und die Nase 2c von der Aussparung 3a freikommt. Zusätzlich kann vertikale Druckeinwirkung auf die zusammengedrückte Faltflasche ausgeübt werden.

Fig. 4a zeigt einen Querschnitt durch ein Halteelement 1 ohne Faltflasche, und in Fig. 4b wird das Halteelement gemäß Fig. 4a in der Draufsicht dargestellt. Die Öffnung 1b kann auf eine Nut 5, wie in Fig. 2a dargestellt, aufgeschnappt werden. Das Halteelement 1 kann aber auch durch Vorsprünge oder Klemmen am Flaschenhals 2e, die in die Öffnung 1b eingreifen, an der Faltflasche 2 gehaltert werden.

Die Seitenwand 1a des Halteelements 1 eignet sich gut für eine Beschriftung z.B. des in der Faltflasche befindlichen Produkts oder zu Werbezwecken. Auf diese Weise läßt sich der Verwendungszweck der Faltflasche auch im zusammengedrückten Zustand noch erkennen. Die Beschriftung kann als Aufdruck oder Aufkleber an der Außenwand 1a des Halteelements angebracht sein. Es ist jedoch auch eine entsprechende Materialausprägung möglich. Weiterhin kann das Halteelement einoder mehrfarbig ausgebildet sein.

Das Halteelement 1 ist aus Kunststoff, vorzugsweise aus Polypropylen herstellbar.

## Patentansprüche

1. Halteelement (1) für eine Faltflasche (2), wobei
(a) das Halteelement (1) auf ein Oberteil (2a) der Faltflasche (2) aufsetzbar ist,
(b) das Halteelement (1) mindestens eine Wand (1a) aufweist, die die Faltflasche (2) mindestens teilweise umgibt, und
(c) das Halteelement (1) mindestens ein erstes Verriegelungselement (3) aufweist, die Faltflasche (2) vorzugsweise am unteren Ende (2d) mindestens ein zweites Verriegelungselement (2c) aufweist, wobei das erste Verriegelungselement (3) mit dem zugehörigen zweiten Verriegelungselement (2c) in Eingriff bringbar ist, wobei die Faltflasche (2) im zusammengedrückten Zustand gehalten wird.

2. Halteelement nach Anspruch 1, dadurch gekennzeichnet, daß das erste Verriegelungselement ein Vorsprung (3) ist, der vorzugsweise eine Aussparung (3a) aufweist und vorzugsweise am freien Ende der Wand (1a) einstückig ausgebildet ist.

3. Halteelement nach Anspruch 1 oder 2, dadurch gekennzeichnet, daß das zweite Verriegelungselement eine Nase (2c) ist, die vorzugsweise am Rand des unteren Endes (2d) der Faltflasche (2) einstückig ausgebildet ist.

4. Halteelement nach einem der Ansprüche 1 bis 3, dadurch gekennzeichnet, daß die Wand (1a) außen einen Aufdruck, Aufkleber oder eine Ausprägung (4) aufweist.

5. Halteelement nach einem der Ansprüche 1 bis 4, dadurch gekennzeichnet, daß es ein- oder mehrfarbig ist.

6. Halteelement nach einem der Ansprüche 1 bis 5, dadurch gekennzeichnet, daß es aus Kunststoff hergestellt ist.

7. Halteelement nach Anspruch 6, dadurch gekennzeichnet, daß es aus Polypropylen hergestellt ist.

8. Halteelement nach einem der Ansprüche 1 bis 7, dadurch gekennzeichnet, daß es in eine Nut (5) oder in Vorsprünge am Hals (2e) der Faltflasche (2) einschnappbar ist bzw. mittels Klemmen gehaltert werden kann.

9. Halteelement nach einem der Ansprüche 1 bis 7, dadurch gekennzeichnet, daß es Bestandteil eines Flaschenverschlusses (6) ist.
